# EUROPÄISCHE PATENTANMELDUNG

(11) **EP 4 628 823 A1**
(43) Veröffentlichungstag der Anmeldung: **08.10.2025**
(21) Anmeldenummer: 25166661.6
(22) Anmeldetag: 27.03.2025
(51) Int. Cl.: F26B 3/04, F26B 9/00, F26B 21/00, F26B 21/08, F26B 21/10, F26B 21/12, F26B 25/06

(54) **VERFAHREN ZUM TROCKNEN EINES INNENVOLUMENS EINES DRUCKBEHÄLTERS UND TROCKNUNGSANLAGE**

(30) Priorität: 05.04.2024 DE 102024109588
(71) Anmelder: AuE Kassel GmbH, 34123 Kassel (DE)
(72) Erfinder: Viereck, David, 34123 Kassel (DE); Sommer, Dennis, 34123 Kassel (DE); Wanning, Rene, 34123 Kassel (DE); Battermann, Jörn, 34123 Kassel (DE); Brüning, Detlef, 45356 Essen (DE)
(74) Vertreter: Dr. Solf & Zapf Patent- und Rechtsanwalts PartG mbB

(57) **Zusammenfassung**

Die vorliegende Erfindung betrifft ein Verfahren (100) zum Trocknen eines Innenvolumens eines Druckbehälters (1), aufweisend zumindest die folgenden Verfahrensschritte:
- Durchströmen (101) des Innenvolumens mit einem gasförmigen ersten Fluid mit einem Volumenstrom von mindestens 250 l/min und einer Temperatur von mindestens 70 °C,
- Durchströmen (102) des Innenvolumens mit einem zweiten gasförmigen Fluid mit einem Volumenstrom von mindestens 250 l/min, mit einem Feuchtewert von weniger als 100 ppm und einer Temperatur von mindestens 70 °C.

Ferner betriff die Erfindung eine Trocknungsanlage.

## Beschreibung

Die Erfindung betrifft ein Verfahren zum Trocknen eines Innenvolumens eines Druckbehälters sowie eine Trocknungsanlage für Druckbehälter, aufweisend einen Tragrahmen zur Aufnahme und Halterung mindestens eines Druckbehälters. Die Trocknungsanlage weist mindestens eine verfahrbare Lanze auf, die zumindest teilweise in den Druckbehälter einbringbar ist.

Druckbehälter werden im Stand der Technik für eine Vielzahl von Anwendungen eingesetzt. Oftmals werden derartige Druckbehälter aus Kohlefaser hergestellt. Das Wickeln von Druckbehältern aus Kohlefaser ist ein Prozess, bei dem Kohlenstofffasern um einen Kern oder eine Form gelegt werden, um leichte und dennoch sehr stabile Behälter herzustellen. Dabei werden die Kohlenstofffaserstränge typischerweise durch ein Harz gezogen und anschließend unter Spannung um eine rotierende Form gewickelt. Die Form bestimmt die endgültige Gestalt des Behälters. Das Harz härtet aus und bindet die Fasern zusammen, wodurch ein kompaktes, widerstandsfähiges Geflecht entsteht. Nach dem Wickeln werden solche Druckbehälter üblicherweise einem Drucktest unter Verwendung von Wasser als Prüfmedium unterzogen. Vor der weiteren Verarbeitung muss daher das Innenvolumen der Druckbehälter getrocknet werden.

Das Trocknen des Innenvolumens von Druckbehältern bedient sich überwiegend der Techniken der Wärmezufuhr, der Vakuumanwendung oder einer Kombination aus beidem. Bei der Methode der Wärmezufuhr wird das Innere des Behälters durch das Einblasen heißer Gase erwärmt, wodurch die Verdampfung von Feuchtigkeit beschleunigt wird. Alternativ können Infrarot-Heizungen eingesetzt werden, um eine gleichmäßige Erwärmung zu erreichen. Die Vakuumtrocknung hingegen setzt das Behälterinnere unter Vakuum, um den Siedepunkt des Wassers zu reduzieren und so eine effizientere Feuchtigkeitsentfernung bei niedrigeren Temperaturen zu ermöglichen. Oftmals werden diese Techniken kombiniert, um die Trocknungseffizienz zu steigern.

Ferner sind Druckbehälter bekannt, die einen innenliegende Schicht - Liner -, z. B. aus einem Thermoplast, aufweisen. Bei diesen Behältern ist ein Trocknen unter Verwendung von Vakuum nicht möglich, da dadurch die Innenschicht zerstört würde.

Die aus dem Stand der Technik bekannten Verfahren weisen zudem den Nachteil auf, dass sie sehr lange Prozesslaufzeiten aufweisen, und eine Automatisierung des Trocknungsprozesses nur mit großem Aufwand möglich ist.

Der Erfindung liegt daher die Aufgabe zugrunde, ein Verfahren zur Trocknung des Innenvolumens eines Druckbehälters und eine Trocknungsanlage anzugeben, die für Druckbehälter mit einer innenliegenden Schicht geeignet sind, die eine kurze Prozesszeit gewährleisten und die eine möglichst weitreichende Automatisierung des Trocknungsprozesses ermöglichen.

Die vorgenannte Aufgabe ist mit einem Verfahren zum Trocknen eines Innenvolumens eines Druckbehälters gelöst, das zumindest die folgenden Verfahrensschritte aufweist:
- Durchströmen des Innenvolumens mit einem gasförmigen ersten Fluid mit einem Volumenstrom von mindestens 250 l/min, vorzugsweise mit einem Feuchtewert im Bereich von 16.000 ppm (Wasser) bis 22.000 ppm (Wasser), insbesondere vor einem Aufheizen, und einer Temperatur von mindestens 70°C, vorzugsweise mindestens 90°C, vorteilhaft für eine Zeitdauer zwischen 25 Minuten und 75 Minuten,
- Durchströmen des Innenvolumens mit einem zweiten gasförmigen Fluid mit einem Volumenstrom von mindestens 250 l/min, mit einem Feuchtewert von weniger als 100 ppm (Wasser) und einer Temperatur von mindestens 70°C, vorzugsweise mindestens 90°C, insbesondere für eine Zeitdauer zwischen 15 Minuten und 45 Minuten.

Während der Durchführung des Verfahrens, also während des Trocknungsvorgangs, ist der Druckbehälter vorzugsweise in einem Tragrahmen einer Trocknungsanlage gehalten. Vorzugsweise sind gleichzeitig mindestens fünf Druckbehälter im Tragrahmen einer Trocknungsanlage gehalten, bei denen gleichzeitig, jedoch unabhängig voneinander, das Verfahren durchgeführt wird.

Vorzugsweise erfolgt zunächst das Durchströmen mit dem ersten gasförmigen Fluid und anschließend das Durchströmen mit dem zweiten gasförmigen Fluid. Besonders bevorzugt handelt es sich bei dem ersten Fluid um Umgebungsluft, die in der Umgebung der Trocknungsanlage angesaugt und erwärmt wird. Insbesondere entspricht der Druck des ersten Fluids dem Umgebungsdruck, insbesondere also etwa 1.013 mbar. Der Feuchtewert des ersten Fluids liegt beispielsweise, insbesondere vor oder nach dem Aufheizen, im Bereich von 16.000 ppm bis 22.000 ppm (Wasser), liegt also z. B. im Bereich von üblicher Innenraumluft. Unter Umgebungsluft wird solche Luft verstanden, die an einem Arbeitsplatz, an dem Menschen einer Arbeit nachgehen können, beispielsweise in einer Werkhalle vorliegt. Insbesondere sind die genauen Parameter von untergeordneter Bedeutung. Der Feuchtewert des ersten Fluids wird vorzugsweise aus einem Messwert der relativen Feuchte, z. B. mit einem Hygrometer, und der Temperatur vor dem Aufheizen berechnet. Bei dem zweiten Fluid handelt es sich insbesondere um getrocknete Luft, vorzugsweise Umgebungsluft, die ebenfalls aufgewärmt worden ist. Der Druck des zweiten Fluids entspricht insbesondere dem Umgebungsdruck, insbesondere also etwa 1.013 mbar.

Die Umgebungsluft, und damit insbesondere das erste Fluid und/oder das zweite Fluid, hat beispielsweise in etwa folgende Zusammensetzung (ohne Wasser, in Volumen-%): 78 % Stickstoff, 20,94 % Sauerstoff, 0,93 % Argon, 0,04 % Kohlenstoffdioxid. Es ist vorteilhaft vorgesehen, dass es sich bei dem ersten gasförmigen Fluid und/oder bei dem zweiten gasförmigen Fluid, um Stickstoff, Helium, Sauerstoff und/oder ein Gemisch davon handelt.

Die bevorzugten Volumenströme für das erste Fluid und/oder das zweite Fluid liegen im Bereich zwischen etwa 250 l/min und 600 l/min, bevorzugt sind etwa zwischen 350 l/min und 550 l/min, besonders bevorzugt zwischen 400 l/min und 550 l/min. Beispielsweise beträgt der Volumenstrom des ersten Fluids und/oder des zweiten Fluids mindestens oder etwa 350 l/min oder mindestens oder etwa 400 l/min oder mindestens oder etwa 450 l/min oder mindestens oder etwa 500 l/min. Vorzugsweise ist die Obergrenze für das erste Fluid und/oder das zweite Fluid etwa 600 l/min oder etwa 550 l/min.

Das Durchströmen erfolgt vorzugsweise derart, dass das erste Fluid oder das zweite Fluid durch eine Öffnung in das Innenvolumen des Druckbehälters einströmt und wieder aus einer Öffnung ausströmt. Das Durchströmen umfasst insbesondere ein Einströmen des ersten bzw. zweiten Fluids in das Innenvolumen und ein Ausströmen. Es ist vorgesehen, dass das Ein- und Ausströmen durch eine einzige Öffnung erfolgt oder dass das Ein-und Ausströmen durch unterschiedliche Öffnungen erfolgt. Vorzugsweise ist der Querschnitt für das Ein- und Ausströmen in etwa gleich. Beispielsweise ist auch vorgesehen, dass über die Querschnitte für das Ein- und Ausströmen eine Verweilzeit und/oder eine Strömungsgeschwindigkeit des ersten Fluides und/oder des zweiten Fluides in dem Innenvolumen gesteuert wird. Beispielsweise ist ein Querschnitt zum Einströmen kleiner, gleich oder größer als ein Querschnitt zum Ausströmen. Besonders bevorzugt ist vorgesehen, dass der Querschnitt zum Ausströmen größer als der Querschnitt zum Einströmen ist, insbesondere um den Druck im Druckbehälter während des Trocknens nicht zu erhöhen.

Es hat sich überraschenderweise herausgestellt, dass sich mit dem erfindungsgemäßen Verfahren sehr gute Trocknungsergebnisse in gegenüber dem Stand der Technik erheblich verkürzter Prozesslaufzeit erzielen lassen, wenn der Druckbehälter nacheinander für unterschiedliche Zeitdauern mit zwei gasförmigen, vorzugsweise gleichen oder unterschiedlichen, Fluiden mit unterschiedlichen Eigenschaften durchströmt wird. Ferner wird dadurch eine Energieeinsparung gegenüber bekannten Verfahren erreicht.

Als besonders vorteilhaft hat sich gemäß einer Ausgestaltung der Erfindung herausgestellt, wenn vorgesehen ist, dass das erste Fluid beim Durchströmen, insbesondere beim Einströmen, eine Temperatur zwischen 100°C und 130°C aufweist. Besonders bevorzugt ist eine Temperatur von etwa 110°C oder 120°C. In Bezug auf das zweite Fluid hat sich ebenfalls als vorteilhaft herausgestellt, wenn vorgesehen ist, dass das zweite Fluid beim Durchströmen, insbesondere beim Einströmen, eine Temperatur zwischen 90°C und 130 °C aufweist, vorzugsweise ist ebenfalls eine Temperatur von etwa 110°C oder etwa 120°C vorgesehen. Bei diesen Temperaturen lassen sich besonders vorteilhafte Trocknungsergebnisse erzielen. Diese Temperaturen mit den vorstehend genannten Volumenströmen eignen sich sowohl für große Behälter als auch für kleine Behälter, so dass annähernd übereinstimmende Trocknungsergebnisse erzielt werden können. Die Obergrenze für die Temperatur des ersten Fluids und/oder des zweiten Fluids ist vorzugsweise etwa 200°C.

Besonders vorteilhafte Trocknungsergebnisse lassen sich gemäß einer Ausgestaltung dadurch erzielen, dass das Durchströmen mit dem ersten Fluid für eine Zeitdauer zwischen 40 Minuten und 50 Minuten erfolgt. Besonders bevorzugt ist ein Zeitraum von etwa 45 Minuten. Vorzugsweise erfolgt das Durchströmen mit dem zweiten Fluid für eine Zeitdauer zwischen 25 Minuten und 35 Minuten.

Besonders bevorzugt ist vorgesehen, dass das Durchströmen mit dem ersten Fluid für einen Zeitraum von 4 bis 18 Sekunden, insbesondere 6 Sekunden bis 16 Sekunden, pro Liter des Volumens des Druckbehälters erfolgt und/oder dass das Durchströmen mit dem zweiten Fluid für einen Zeitraum von 2 Sekunden bis 12 Sekunden, insbesondere 4 Sekunden bis 10 Sekunden, pro Liter des Volumens des Druckbehälters erfolgt.

Die Trocknungsleistung lässt sich insbesondere dadurch steigern, dass vorgesehen ist, dass das zweite Fluid beim Einströmen in den Druckbehälter einen Feuchtewert von gleich oder weniger als 80 ppm (Wasser), insbesondere einen Feuchtewert von gleich oder weniger als 50 ppm (Wasser), bevorzugt von gleich oder weniger als 10 ppm (Wasser), besonders bevorzugt zwischen 1 ppm und 5 ppm (Wasser) aufweist. Diese vorteilhaften Feuchtewerte gewährleisten beim Durchströmen mit dem zweiten Fluid optimale Trocknungsergebnisse für das Innenvolumen.

Für die Regelung des Trocknungsprozesses ist es bevorzugt vorgesehen, dass ein Feuchtewert des aus dem Druckbehälter ausströmenden zweiten Fluids gemessen wird. Vorzugsweise strömt das zweite Fluid aus einer Öffnung des Druckbehälters in eine Ausnehmung an einem Halterahmen an der Trocknungsanlage, die mindestens einen seitlichen Stichkanal aufweist. Mit dem Stichkanal verbunden ist eine Pumpe, die einen Teil des ausströmenden Fluides ansaugt und der Feuchtemessung zuführt. Die Feuchtemessung erfolgt vorzugsweise mit einem Sensor, der mit der Phosphorpentoxid-Technologie auf der Basis der elektrolytischen Dissoziation von Wasser arbeitet, beispielsweise dem Sensor AQUATRACE ^{®} ATT520V Transmitter 0-500 ppmV der Firma DKS GmbH. Vorzugsweise ist vorgesehen, dass der Feuchtewert des aus dem Druckbehälter ausströmenden zweiten Fluids kontinuierlich, insbesondere beginnend mit dem Durchströmen mit dem zweiten Fluid, gemessen wird, jedoch erst nach Ablauf einer vorbestimmten Zeitdauer ausgewertet wird bzw. für die Regelung des Trocknungsprozesses herangezogen wird. Vorzugsweise ist vorgesehen, dass die Messwerte für die Regelung herangezogen werden, wenn die Messwerte in den Messbereich des Sensors gelangen, beispielsweise unter 500 ppm Wasser sinken.

Besonders bevorzugt ist vorgesehen, dass das Durchströmen mit dem zweiten Fluid, insbesondere nach dem Ablauf der bevorzugten Zeitdauer, fortgesetzt wird, bis ein Feuchtewert des aus dem Druckbehälter ausströmenden zweiten Fluids weniger als 80 ppm, insbesondere weniger als 50 ppm, bevorzugt weniger als 20 ppm beträgt.

Alternativ oder zusätzlich dazu ist vorgesehen, dass das Durchströmen mit dem ersten Fluid und/oder mit dem zweiten Fluid, insbesondere mit dem zweiten Fluid, erneut erfolgt, wenn insbesondere nach Ablauf der vorgenannten, bevorzugten Zeitdauern, oder nach Auflauf einer vorbestimmten Zeitdauer nach Abschluss des Durchströmens mit dem zweiten Fluid, z. B. zwischen 20 s und 60 s, ein Feuchtewert von 20 ppm in dem ausströmendem zweiten Fluid nicht unterschritten wird. Es ist bevorzugt vorgesehen, dass das Durchströmen mit dem ersten Fluid und/oder dem zweiten Fluid maximal zweimal erfolgt.

Bei dem Verfahren ist gemäß einer Ausgestaltung vorgesehen, dass das Durchströmen durch eine einzige Öffnung des Druckbehälters erfolgt, nämlich, dass ein Einströmen und ein Ausströmen des ersten Fluids und des zweiten Fluids durch die gleiche Öffnung des Druckbehälters erfolgen. Vorzugsweise weist der Druckbehälter lediglich eine einzige Öffnung auf, durch die das Einströmen und das Ausströmen erfolgt. Beispielsweise erfolgt das Durchströmen unter Verwendung mindestens einer Lanze, die durch die Öffnung in das Innenvolumen während der Durchführung des Verfahrens eingeführt ist. Bevorzugt erfolgt das Einströmen durch das Innere der Lanze und das Ausströmen durch einen Umgebungsraum, z. B. Ringraum, der zwischen der Öffnung und der Lanze gebildet ist. Es kann insbesondere auch vorgesehen sein, dass das Einströmen durch den Umgebungsraum und das Ausströmen durch das Innere der Lanze erfolgt.

Die Lanze wird zur Durchführung des Verfahrens vorzugsweise derart tief in den Druckbehälter eingefahren, dass ein Einströmen des ersten Fluids und des zweiten Fluids etwa im zweiten Endbereich des Druckbehälters, gegenüberliegend zur Öffnung, erfolgt, so dass die Fluide die gesamte Länge des Druckbehälters durchströmen, um an der Öffnung an dem ersten Endbereich wieder aus dem Druckbehälter auszutreten.

Besonders bevorzugt ist gemäß einer Ausgestaltung vorgesehen, dass die Lanze aus einem Faserverbundwerkstoff, insbesondere aus Kohlefaser, ausgebildet ist. Dadurch ist die Lanze besonders widerstandsfähig.

Für einen reibungslosen Ablauf des Verfahrens hat es sich als vorteilhaft herausgestellt, wenn gemäß einer Ausgestaltung vorgesehen ist, dass ein Trocknen des zweiten Fluids vor dem Durchströmen in einem kaltregenerierenden Adsorptionstrockner erfolgt und/oder dass ein Aufheizen des ersten und/oder zweiten Fluids mit einem elektrischen Heizelement erfolgt. Dadurch lässt sich ein stabiler Prozessablauf erzeugen, der auf einfache Weise automatisierbar ist.

Eine weitere Ausgestaltung des Verfahrens sieht insbesondere vor, dass ein Trocknen des zweiten Fluids, z. B. durch Umgebungsluft, vor dem Durchströmen in einem kaltregenerierenden Adsorptionstrockner erfolgt. Ferner ist vorteilhaft vorgesehen, dass ein Aufheizen des ersten Fluids und/oder des zweiten Fluids mit mindestens einem elektrischen Heizelement, vorzugsweise einer Mehrzahl an Heizelementen, erfolgt.

Gemäß einer Ausgestaltung des Verfahrens ist zudem vorgesehen, dass der Druckbehälter während des Durchströmens im Wesentlichen senkrecht ausgerichtet ist, insbesondere, dass eine Öffnung des Druckbehälters, die für das Einströmen und das Ausströmen verwendet wird, in vertikaler Richtung im Wesentlichen nach oben ausgerichtet ist. Dadurch können die mit der Feuchtigkeit angereicherten Fluide vorteilhaft nach oben entweichen.

Eine weitere Ausgestaltung des Verfahrens sieht vor, dass nach dem Durchströmen mit dem zweiten Fluid und nach einem Herausfahren der Lanze aus dem Innenvolumen ein Verschließen mindestens einer Öffnung, insbesondere aller Öffnungen, des Druckbehälters erfolgt. Beispielsweise erfolgt das Verschließen mit einem Stopfen oder einem Deckel. Das Verschließen dient dazu, um das Eindringen von Feuchtigkeit in das Innenvolumen zu verhindern.

Anspruch 1 könnte alternativ dazu auch wie folgt formuliert werden: Verfahren zum Trocknen eines Innenvolumens eines Druckbehälters, aufweisend zumindest die folgenden Verfahrensschritte:- Durchströmen des Innenvolumens mit einem gasförmigen ersten Fluid mit einem Volumenstrom von mindestens 250 l/min, mit einem Feuchtewert im Bereich von 16.000 ppm bis 22.000 ppm, insbesondere vor dem Aufheizen, und einer Temperatur von mindestens 70 °C,- Durchströmen des Innenvolumens mit einem zweiten gasförmigen Fluid mit einem Volumenstrom von mindestens 250 l/min, mit einem Feuchtewert von weniger als 100 ppm und einer Temperatur von mindestens 70 °C. Die zugehörigen Ausgestaltungen des Verfahrens ergeben sich aus den vor-und nachstehend beschriebenen Ausführungsbeispielen sowie deren Merkmalen.

Die Erfindung betrifft ferner eine Trocknungsanlage für Druckbehälter, die mindestens einen Tragrahmen zur zumindest teilweisen Aufnahme und Befestigung mindestens eines Druckbehälters, vorzugsweise von mindestens fünf Druckbehältern, aufweist. Zudem ist für jeden Druckbehälter mindestens eine verfahrbare Lanze vorgesehen. Die Lanze ist, insbesondere automatisiert, in das Innenvolumen eines Druckbehälters einbringbar. Die Trocknungsanlage ist vorteilhaft zur Durchführung eines Verfahrens nach einem der beschriebenen Ausführungsbeispiele ausgebildet und eingerichtet.

Bei der Automatisierung des Verfahrens zum Trocknen des Innenvolumens eines Druckbehälters ist das Einbringen der Lanze ein kritischer Verfahrensschritt, da die Lanze mittig in eine verhältnismäßig kleine Öffnung des Druckbehälters eingebracht werden muss, ohne dass die Lanze oder der Druckbehälter beschädigt wird. Zur Lösung betrifft die Erfindung ferner eine Trocknungsanlage für Druckbehälter, die einen Tragrahmen zur Aufnahme und Befestigung mindestens eines Druckbehälters aufweist. Für jeden Druckbehälter ist mindestens eine verfahrbare Lanze zum Einbringen in einen Druckbehälter vorgesehen. Für jeden Druckbehälter sind zudem mindestens zwei Haltearme vorgesehen, die translatorisch aufeinander zubewegt werden können. Die Haltearme weisen eine derartige Form auf, dass ein Anschlussstutzen eines Druckbehälters, der üblicherweise die Öffnung des Druckbehälters umgibt, zwischen den Haltearmen in einer vorbestimmten Position zentriert wird, wenn die Haltearme aufeinander zu bewegt werden. Die Trocknungsanlage ist vorteilhaft zur Durchführung eines Verfahrens nach einem der beschriebenen Ausführungsbeispiele ausgebildet und eingerichtet.

Die Haltearme sind vorzugsweise derart, insbesondere mittelbar oder unmittelbar, an dem Tragrahmen gehalten, dass sie in vertikaler Richtung verfahrbar und, insbesondere entlang einer gedachten Achse X, aufeinander zu bewegbar sind. Zum Befestigen eines Druckbehälters werden die Haltearme vorzugsweise im Rahmen einer linearen Bewegung aufeinander zu bewegt und der Anschlussstutzen und damit die Öffnung des Druckbehälters zwischen den beiden Haltearmen stets an der gleichen Stelle zentriert. Anschließend kann die verfahrbare Lanze auf einfache Weise durch die Öffnung in das Innenvolumen des Druckbehälters eingebracht werden.

Vorzugsweise ist gemäß einer Ausgestaltung vorgesehen, dass jeder Haltearm mindestens einen ersten Haltebereich und mindestens einen zweiten Haltebereich aufweist, und dass der erste Haltebereich und der zweite Haltebereich derart zueinander angeordnet sind, dass ein Anschlussstutzen an jedem Haltearm zwischen dem ersten Haltebereich und dem zweiten Haltebereich zentrierbar ist. Beispielsweise ist zwischen dem ersten Haltebereich und dem zweiten Haltebereich ein Winkel von kleiner als 180 ° ausgebildet. Durch diesen Winkel wird ein Anschlussstutzen des Druckbehälters automatisch bei jedem Haltearm zwischen dem ersten Haltebereich und dem zweiten Haltebereich zentriert. Beispielsweise ist vorgesehen, dass der erste und zweite Haltebereich eines Haltearm, insbesondere die Halterbereiche aller Haltearme, in einer gedachten Ebene angeordnet, vorzugsweise auch bewegbar, sind.

Um die beiden Haltearme auf eine richtige Höhe in Bezug auf eine Längserstreckung des Druckbehälters zu positionieren, weist die Trocknungsanlage mindestens eine Anschlagfläche für einen Anschlussstutzen des Druckbehälters auf. Beispielsweise sind beiden Haltearme gemeinsam mit der Anschlagfläche, insbesondere automatisiert, bewegbar, beispielsweise an einem Schlitten, gehalten. Die Anschlagfläche ist vorzugsweise federnd gelagert und weist mindestens einen Sensor auf, mit dem eine Bewegung der Anschlagfläche, beispielsweise durch Anliegen an einer Stirnfläche eines Anschlussstutzens, erkennbar ist. Die Anschlagfläche ist vorteilhaft an einen Druckbehälter heranfahrbar, bis die Anschlagfläche stirnseitig an dem Anschlussstutzen anliegt. Sobald ein Anliegen der Anschlagfläche stirnseitig an dem Anschlussstutzen erkannt wird, wird die Bewegung gestoppt und die Haltearme sind automatisch richtig in Längsrichtung bezüglich des Anschlussstutzens positioniert. Das Stoppen der Bewegung wird vorzugsweise auf Basis von Signalen des Sensors gesteuert.

Nachfolgend können die Haltearme aufeinander zu bewegt werden, bis der Anschlussstutzen zwischen den Haltearmen stets an der gleichen Stelle zentriert wird. Abschließend wird die Lanze eingefahren und ein Verfahren zur Trocknung, insbesondere wie vorstehend beschrieben, gestartet.

Diese Art der Zentrierung des Druckbehälters weist den Vorteil auf, dass auch solche Druckbehälter richtig positioniert werden, die in Bezug auf ihre Längsrichtung eine Krümmung aufweisen. Durch die Befestigung lediglich am Anschlussstutzen werden diese stets in die richtige Position gerückt.

Weitere vorteilhafte Ausgestaltungen der Erfindung ergeben sich aus der folgenden Figurenbeschreibung und den abhängigen Unteransprüchen.

Es zeigen:
- Fig. 1: einen schematischen Ablauf eines Ausführungsbeispiels eines Verfahrens,
- Fig. 2: eine perspektivische Ansicht einer Trocknungsanlage mit einem eingesetzten Druckbehälter,
- Fig. 3: einen Ausschnitt der Trocknungsanlage ohne Druckbehälter,
- Fig. 4: einen Ausschnitt der Trocknungsanlage mit Druckbehälter,
- Fig. 5: einen weiteren Ausschnitt der Trocknungsanlage ohne Druckbehälter, und
- Fig. 6: einen weiteren Ausschnitt der Trocknungsanlage ohne Druckbehälter.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

Fig. 1 zeigt ein Ausführungsbeispiel eines Verfahrens 100 zum Trocknen eines Innenvolumens eines beispielshaft in Fig. 2 dargestellten Druckbehälters 1. Der Druckbehälter 1 ist beispielsweise zur Aufnahme von Wasserstoff vorgesehen und ist aus gewickelter Karbonfaser hergestellt. Das Ausführungsbeispiel des Verfahrens 100 umfasst gemäß Fig. 1 zumindest das Durchströmen 101 des Innenvolumens des Druckbehälters 1 mit einem gasförmigen ersten Fluid. Das erste Fluid wird mit einem Volumenstrom von mindestens 250 l/min, insbesondere mit einem Feuchtewert im Bereich von 16.000 ppm bis 22.000 ppm (Wasser), vorzugsweise vor dem Aufheizen, und einer Temperatur von mindestens 70°C durch das Innenvolumen des Druckbehälters 1 geleitet. Vorzugsweise erfolgt das Durchströmen für eine Zeitdauer zwischen 25 Minuten und 75 Minuten.

Anschließend erfolgt das Durchströmen 102 des Innenvolumens des Druckbehälters 1 mit einem zweiten gasförmigen Fluid mit einem Volumenstrom von mindestens 250 l/min, mit einem Feuchtewert von weniger als 100 ppm und einer Temperatur von mindestens 70°C. Das Durchströmen mit dem zweiten Fluid erfolgt vorzugsweise für eine Zeitdauer zwischen 15 Minuten und 45 Minuten.

Bei dem ersten Fluid handelt es sich vorzugsweise um Umgebungsluft, die mit einem - nicht dargestellten - elektrischen Heizelement aufgeheizt worden ist. Bei dem zweiten Fluid handelt es sich vorzugsweise um getrocknete Luft, insbesondere Umgebungsluft, die mit einem kaltregenerierenden Adsorptionstrockner - ebenfalls nicht dargestellt - getrocknet worden ist. Besonders bevorzugt erfolgt das Durchströmen 101 mit dem ersten Fluid mit einer Temperatur im Bereich zwischen 100°C und 130°C. Das erste Fluid durchströmt vorzugsweise das Innenvolumen für einen Zeitraum zwischen 40 Minuten und 50 Minuten.

Besonders bevorzugt ist vorgesehen, wenn das zweite Fluid beim Einströmen in den Druckbehälter 1 einen Feuchtewert von weniger als 80 ppm (Wasser), insbesondere von weniger als 50 ppm (Wasser), bevorzugt von weniger als 10 ppm (Wasser), insbesondere im Bereich von 1 ppm bis 10 ppm (Wasser), aufweist. Vorteilhaft erfolgt ein Messen 103 des Feuchtewertes des aus dem Druckbehälter 1 ausströmenden zweiten Fluids, wobei die Auswertung bzw. das Heranziehen des Messwertes für die Regelung erst nach einer vorbestimmten Zeitdauer beginnt.

Wenn nach dem zweiten Durchströmen 102 beispielsweise ein Feuchtewert von 80 ppm (Wasser), insbesondere von 50 ppm (Wasser), bevorzugt von 20 ppm (Wasser), in dem ausströmenden zweiten Fluid nicht unterschritten wird, erfolgt vorzugsweise das Wiederholen 104 des Durchströmens 102 mit dem zweiten Fluid. Dabei ist vorgesehen, dass das Durchströmen 102 maximal einmal wiederholt wird. Wird anschließend der vorgenannte Feuchtewert im austretenden zweiten Fluid nicht unterschritten, gilt der Druckbehälter 1 als Ausschuss und wird beispielsweise automatisiert ausgeleitet.

Fig. 2 zeigt ein Ausführungsbeispiel, insbesondere eines Teils einer Trocknungsanlage 2 für Druckbehälter 1. Die Trocknungsanlage 2 weist fünf Aufnahmeplätze 3 zur Aufnahme von Druckbehältern 1 auf. Jeder Aufnahmeplatz 3 weist einen Lagerbock 4 mit jeweils drei zueinander geneigten Schrägflächen auf, in denen jeweils ein, insbesondere gewölbtes, Behälterende 1b zentrierbar ist. Jeder Aufnahmeplatz 3 weist eine in einer Richtung parallel zu einer Längsachse eines Druckbehälters 1 verfahrbare Lanze 5 zum Einbringen in eine Öffnung 6 eines Druckbehälters 1 auf. Bei dem Verfahren gemäß Fig. 1 wird die eine Öffnung 6 zum Einströmen und zum Ausströmen des ersten Fluids und des zweiten Fluids verwendet. Das Einströmen erfolgt durch die Lanze 5, das Ausströmen durch den die Lanze 5 umgebenden Umgebungsraum 15, hier ringförmig, der Öffnung 6. Die Lanzen 5 sind bei diesem Ausführungsbeispiel aus Kohlefaser ausgebildet. Die zu den Lanzen 5 führenden Schlauchleitungen sind vorzugsweise mit Polyetheretherketon beschichtet, um eine Diffusionsdichtigkeit zu gewährleisten. Fig. 2 ist zu entnehmen, dass die Druckbehälter 1 im Wesentlichen senkrecht mit der Öffnung 6 nach oben in der Trocknungsanlage 2 aufnehmbar sind.

Fig. 3 bis 6 zeigen Detailansichten eines Aufnahmeplatzes 3 einer Trocknungsanlage 2 gemäß Fig. 2 mit und ohne Druckbehälter 1 bzw. mit Lanze 5 in einer eingefahrenen Position (Fig. 3, 4, 5 und 6). Die Lanze 5 ist an einer Lanzenaufhängung 7 gehalten, die entlang der Längsrichtung der Lanze 5 separat verfahrbar ist, so dass die Lanze 5 automatisiert in eine Öffnung 6 eines Druckbehälters 1 hinein- und aus dieser hinausfahrbar ist.

Um einen Druckbehälter 1 - wie in Fig. 4 dargestellt - unterhalb der Lanze 5 zu positionieren, weist jeder Aufnahmeplatz 3 der Trocknungsanlage 2 mindestens einen ersten Haltearm 8 und mindestens einen zweiten Haltearm 9 auf, mit denen ein Anschlussstutzen 10, der die Öffnung 6 des Druckbehälters 1 umgibt, an einer vorbestimmten Position zentrierbar ist, wenn die Haltearme 8, 9 aufeinander zubewegt werden.

Die Haltearme 8, 9 sind gemäß Fig. 3 bis Fig. 6 an einem Halterahmen 11 gehalten, der entlang einer Schiene 12 im Wesentlichen parallel zur einer Längsachse des Druckbehälters 1, insbesondere automatisiert, verfahrbar ist. Die Haltearme 8, 9 sind derart an dem Halterahmen 11 gehalten, dass sie in einer Richtung orthogonal zur Verschieberichtung entlang der Schiene 12 aufeinander zu- und voneinander wegbewegbar sind, um einen Anschlussstutzen 10 eines Druckbehälters 1 zu zentrieren. Fig. 5 zeigt die Haltearme 8,9 in einer geschlossenen Stellung, in der ein Druckbehälter 1 gemäß Fig. 4 zentriert ist. Fig. 6 zeigt eine geöffnete Stellung der Haltearme 8,9, bevor diese aufeinander zubewegt werden.

Jeder Haltearm 8, 9 weist gemäß Fig. 5 und 6 einen ersten Haltebereich 8a, 9a und einen zweiten Haltebereich 8b, 9b auf. Bei diesem Ausführungsbeispiel sind jeweils die ersten Haltebereiche 8a, 9a in einem Winkel von etwa 90° zu den zweiten Haltebereichen 8b, 9b in einer gemeinsamen, gedachten Ebene angeordnet. Werden nun die Haltearme 8, 9 entlang der Achse X aufeinander zu bewegt, wird ein Anschlussstutzen 10 eines Druckbehälters 1 jeweils zwischen dem ersten Haltebereich 8a, 9a und dem zweiten Haltebereich 8b, 9b an einer vorbestimmten Position zentriert (siehe Fig. 4).

Um die Haltearme 8, 9 in Bezug auf den Anschlussstutzen 10 eines Druckbehälters 1 bezüglich der Längsachse des Druckbehälters 1 richtig zu positionieren, weist der Halterahmen 11 eine ringförmige Anschlagfläche 13 auf, die gemeinsam mit den Haltearmen 8, 9 entlang der Längsachse eines Druckbehälters 1 verfahrbar ist. Die Anschlagfläche 13 ist vorzugsweise federnd gelagert, wobei eine Bewegung der Anschlagfläche 13 entgegen der Federkraft von einem - nicht dargestellten - Sensor erfassbar ist, um eine Bewegung des Halterahmens 11 auf dem Schlitten 12 zu stoppen.

Wird der Halterahmen 11 auf einen Druckbehälter 1 zu bewegt, erfolgt die Bewegung so lange, bis die federnd gelagerte Anschlagfläche 13 stirnseitig an einem Anschlussstutzen 10 des Druckbehälters 1 anliegt. Dann wird die Bewegung des Halterahmens 11 entlang der Längsachse des Druckbehälters 1 entlang der Schiene 12 gestoppt und die Haltearme 8, 9 können zur Zentrierung des Anschlussstutzens 10 bzw. des Druckbehälters 1 aufeinander zu bewegt werden.

Durch die Verwendung von entlang einer Achse X aufeinander zu bewegbaren Haltearmen 8, 9 wird der Druckbehälter 1 unabhängig von seiner tatsächlichen Form mit seiner Öffnung 6 an einer vorbestimmten Position so zentriert, dass anschließend die Lanze 5 in den Druckbehälter 1 eingefahren werden kann (s. beispielsweise Fig. 4). Die Lanze 5 durchtritt die ringförmige Anschlagfläche 13 in einer Ausnehmung 14. Durch die Ausnehmung 14 treten auch die aus dem Druckbehälter 1 ausströmenden Fluide aus dem Innenvolumen heraus und werden beispielsweise in die Umgebung geleitet. Vorzugsweise ist in dieser Ausnehmung 14 oder angrenzend an diese Ausnehmung 14, ein - nicht dargestellter - Feuchtigkeitssensor angeordnet, mit dem der Feuchtewert des aus dem Druckbehälter 1 austretenden, zweiten Fluides ermittelt wird. Beispielsweise ist der Feuchtigkeitssensor in einem Stichkanal 16 angeordnet (siehe Fig. 6), der, insbesondere orthogonal, von der Ausnehmung 14 abzweigt, und der mit einer Pumpe verbunden ist, um ein Fluid in den Stichkanal 16 und damit zum Feuchtigkeitssensor anzusaugen.

Die Lanze 5 wird zur Durchführung des Verfahrens 100 vorzugsweise derart tief in den Druckbehälter 1 eingefahren, dass ein Einströmen des ersten Fluids und des zweiten Fluids etwa im zweiten Endbereich 1b des Druckbehälters 1, gegenüberliegend zur Öffnung 6, erfolgt, so dass die Fluide die gesamte Länge des Druckbehälters 1 durchströmen, um an der Öffnung 6 an dem ersten Endbereich 1a wieder aus dem Druckbehälter 1 auszutreten.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, dass grundsätzlich praktisch jedes Einzelmerkmal des Anspruchs 1 weggelassen beziehungsweise durch mindestens ein an anderer Stelle der Anmeldung offenbartes Einzelmerkmal ersetzt werden kann.

### Bezugszeichenliste

- 1: Druckbehälter
- 1a: Erster Endbereich
- 1b: Zweiter Endbereich
- 2: Trocknungsanlage
- 3: Aufnahmeplatz
- 4: Lagerbock
- 5: Lanze
- 6: Öffnung
- 7: Lanzenaufhängung
- 8: Erster Haltearm
- 8a: Erster Haltebereich
- 8b: Zweiter Haltebereich
- 9: Zweiter Haltearm
- 9a: Erster Haltebereich
- 9b: Zweiter Haltebereich
- 10: Anschlussstutzen
- 11: Halterahmen
- 12: Schiene
- 13: Anschlagfläche
- 14: Ausnehmung
- 15: Umgebungsraum
- 16: Stichkanal

- 100: Verfahren
- 101: Durchströmen mit ersten Fluid
- 102: Durchströmen mit zweitem Fluid
- 103: Messen
- 104: Wiederholen des Durchströmens mit zweitem Fluid

- X: Achse

## Patentansprüche

1. Verfahren (100) zum Trocknen eines Innenvolumens eines Druckbehälters (1), aufweisend zumindest die folgenden Verfahrensschritte:
- Durchströmen (101) des Innenvolumens mit einem gasförmigen ersten Fluid mit einem Volumenstrom von mindestens 250 l/min und einer Temperatur von mindestens 70°C,
- Durchströmen (102) des Innenvolumens mit einem zweiten gasförmigen Fluid mit einem Volumenstrom von mindestens 250 l/min, mit einem Feuchtewert von weniger als 100 ppm und einer Temperatur von mindestens 70°C.

2. Verfahren (100) nach Anspruch 1,
**dadurch gekennzeichnet, dass**
das Durchströmen (101) mit dem ersten Fluid für eine Zeitdauer zwischen 25 min und 75 min, vorzugsweise für eine Zeitdauer zwischen 40 min und 50 min erfolgt und/oder dass das Durchströmen (102) mit dem zweiten Fluid für eine Zeitdauer zwischen 15 min und 45 min erfolgt, vorzugsweise für eine Zeitdauer zwischen 25 min und 35 min.

3. Verfahren (100) nach Anspruch 1 oder 2,
**dadurch gekennzeichnet, dass**
das erste Fluid Umgebungsluft und das zweite Fluid getrocknete Luft, insbesondere Umgebungsluft, ist.

4. Verfahren (100) nach einem der Ansprüche 1 bis 3,
**dadurch gekennzeichnet, dass**
das erste Fluid beim Durchströmen (101), insbesondere beim Einströmen, eine Temperatur zwischen 100°C und 130°C aufweist und/oder das das zweite Fluid beim Durchströmen (102), insbesondere beim Einströmen, eine Temperatur zwischen 90°C und 130°C aufweist.

5. Verfahren (100) nach einem der Ansprüche 1 bis 4,
**dadurch gekennzeichnet, dass**
das zweite Fluid beim Einströmen in den Druckbehälter (1) einen Feuchtewert von gleich oder weniger als 80 ppm, insbesondere einen Feuchtewert von gleich oder weniger als 50 ppm, bevorzugt von gleich oder weniger als 10 ppm, besonders bevorzugt zwischen 1 ppm und 5 ppm aufweist.

6. Verfahren (100) nach einem der Ansprüche 1 bis 5,
**dadurch gekennzeichnet, dass**
der Feuchtewert des aus dem Druckbehälter (1) ausströmenden zweiten Fluids gemessen wird, insbesondere, dass eine Auswertung des Feuchtewerts erst nach einer vorbestimmten Zeitdauer beginnt.

7. Verfahren (100) nach einem der Ansprüche 1 bis 6,
**dadurch gekennzeichnet, dass**
das Durchströmen (102) mit dem zweiten Fluid fortgesetzt wird, bis der Feuchtewert in dem aus dem Druckbehälter (1) ausströmenden zweiten Fluid weniger als 80 ppm, insbesondere weniger als 50 ppm, bevorzugt weniger als 20 ppm, beträgt.

8. Verfahren nach einem der Ansprüche 1 bis 7,
**dadurch gekennzeichnet, dass**
das Durchströmen (101, 102) mit dem ersten Fluid und/oder dem zweiten Fluid erneut erfolgt, insbesondere nach einer vorbestimmten Zeitdauer, ein Feuchtewert von 20 ppm in dem ausströmenden zweiten Fluid nicht unterschritten ist, vorzugsweise dass das Durchströmen mit dem ersten Fluid und/oder dem zweiten Fluid maximal zweimal erfolgt.

9. Verfahren (100) nach einem der Ansprüche 1 bis 8,
**dadurch gekennzeichnet, dass**
das Durchströmen (101, 102) durch eine einzige Öffnung (6) des Druckbehälters (1) erfolgt, nämlich, dass ein Einströmen und ein Ausströmen des ersten Fluids und des zweiten Fluids durch die gleiche Öffnung (6) des Druckbehälters (1) erfolgt.

10. Verfahren (100) nach einem der Ansprüche 1 bis 9,
**dadurch gekennzeichnet, dass**
das Durchströmen (101, 102) mit einer Lanze (5) erfolgt, die in das Innenvolumen des Druckbehälters (1) eingebracht ist, insbesondere, dass ein Einströmen durch das Innenvolumen der Lanze (5), und dass ein Ausströmen die Lanze (5) umgebend erfolgt, vorzugsweise, dass die Lanze (5) aus einem Faserverbundwerkstoff, insbesondere aus Kohlefaser, ausgebildet ist.

11. Verfahren (100) nach einem der Ansprüche 1 bis 12,
**dadurch gekennzeichnet, dass**
ein Trocknen des zweiten Fluids vor dem Durchströmen in einem kaltregenerierenden Adsorptionstrockner erfolgt und/oder dass ein Aufheizen des ersten Fluids mit einem elektrischen Heizelement erfolgt.

12. Verfahren (100) nach einem der Ansprüche 1 bis 11,
**dadurch gekennzeichnet, dass**
der Druckbehälter (1) während des Durchströmens im Wesentlichen senkrecht ausgerichtet ist, insbesondere, dass eine Öffnung (6) des Druckbehälters (1), die für das Einströmen und Ausströmen verwendet wird, in vertikaler Richtung im Wesentlichen nach oben ausgerichtet ist.

13. Trocknungsanlage (2) für Druckbehälter (1), aufweisend einen Tragrahmen zur Aufnahme und Befestigung mindestens eines Druckbehälters (1), aufweisend mindestens eine verfahrbare Lanze (5) zum Einbringen in einen Druckbehälter (1),
**dadurch gekennzeichnet, dass**
die Trocknungsanlage (2) zur Durchführung eines Verfahrens (100) nach einem der Ansprüche 1 bis 12 ausgebildet und eingerichtet ist.

14. Trocknungsanlage (2) für Druckbehälter (1), aufweisend einen Tragrahmen zur Aufnahme und Halterung mindestens eines Druckbehälters (1), aufweisend mindestens eine verfahrbare Lanze (5) zum Einbringen in den Druckbehälter (1),
**dadurch gekennzeichnet, dass**
mindestens zwei Haltearme (8, 9) vorhanden sind, dass die Haltearme (8, 9) aufeinander zu bewegbar sind, und dass die Haltearme (8, 9) eine derartige Form aufweisen, dass ein Anschlussstutzen (10) eines Druckbehälters (1) zwischen den Haltearmen (8, 9) an einer vorbestimmten Position zentriert wird, wenn die Haltearme (8, 9) aufeinander zubewegt werden.

15. Trocknungsanlage (2) nach Anspruch 14,
**dadurch gekennzeichnet, dass**
jeder Haltearm (8, 9) mindestens einen ersten Haltebereich (8a, 9a) und mindestens einen zweiten Haltebereich (8b, 9b) aufweist, und dass der erste Haltebereich (8a, 9a) und der zweite Haltebereich (8b, 9b) so angeordnet sind, dass ein Anschlussstutzen (10) an jedem Haltearm (8, 9) zwischen dem ersten Haltebereich (8a, 9a) und dem zweiten Haltebereich (8b, 9b) zentriert wird.
